# EUROPÄISCHE PATENTSCHRIFT

(11) **EP 1 464 738 B1**
(45) Veröffentlichungstag und Bekanntmachung des Hinweises auf die Patenterteilung: **22.03.2006**
(21) Anmeldenummer: 03017144.1
(22) Anmeldetag: 29.07.2003
(51) Int. Cl.: D01G 15/02, D01G 15/20

(54) **Vlieskrempel für die Vliesherstellung aus Fasermaterial**
Carding machine for producing a fibre-web
Machine à carder pour produire un voile de fibres

(30) Priorität: 28.03.2003 DE 10314009
(43) Veröffentlichungstag der Anmeldung: 06.10.2004
(73) Patentinhaber: Spinnbau GmbH, D-28777 Bremen (DE)
(72) Erfinder: Bernhardt, Siegfried, 28777 Bremen (DE); Kamprath, Robert, 26919 Brake (DE); Naumann-Burghardt, Heinz-Werber, 27804 Berne (DE)
(74) Vertreter: Dallmeyer, Georg

(56) Entgegenhaltungen:
- EP-A- 0 188 177
- DE-C- 436 049
- DE-C- 3 643 304
- US-A- 1 478 630

## Beschreibung

Die Erfindung betrifft eine Vlieskrempel nach dem Oberbegriff des Anspruchs 1.

Eine derartige Vlieskrempel ist aus der EP 0 188 177 bekannt. Die Vlieskrempel weist eine Einzugseinrichtung auf, die Fasermaterial auf einen Vorreißer überträgt sowie eine Übertragungseinrichtung, die das Fasermaterial über Walzen mindestens zweifach von dem Vorreißer auf eine Hauptzylinder der Vlieskrempel überträgt. Bei dem bekannten Stand der Technik werden lediglich Übertragwalzen auf zwei Übertragungswegen verwendet.

Aus der US 1478630 A ist eine Wollkarde bekannt, bei der Fasern mit Hilfe einer herkömmlichen Übertragwalze auf den Hauptzylinder übertragen werden. Eine Arbeitswalze kämmt einen Teil der auf die Haupttrommel übertragenen Fasern wieder heraus und führt sie einer erneuten Kardierung und Mischung mit anderen Fasern zu.

Der Erfindung liegt die Aufgabe zu Grunde, eine Vlieskrempel bzw. ein Verfahren zur Vliesherstellung aus Fasermaterial zu schaffen, bei dem die Kardierleistung im Bereich vor der Hauptwalze einer Krempel gesteigert werden kann und somit die Qualität des erzeugten Faserflors verbessert werden kann.

Zur Lösung dieser Aufgaben dienen die Merkmale der Ansprüche 1 bzw. 12.

Die Erfindung sieht in vorteilhafter Weise vor, dass bei einer Übertragungseinrichtung zwischen Vorreißer und Hauptzylinder, die mehrfach das Fasermaterial überträgt, mindestens eine der Walzen eine gleichsinnig mit dem Hauptzylinder und dem Vorreißer rotierende Wirrwalze ist. Die Wirrwalze ermöglicht eine Rückspeisung am Vorreißer, so dass die Kardierleistung des Vorreißers mehrfach genutzt werden kann. Des Weiteren ergibt sich eine deutlich höhere Kardierleistung im Bereich der Übergabestellen.

Die Übertragungseinrichtung kann auf mindestens einem oder jedem Übertragungsweg nur eine einzige Walze zwischen dem Vorreißer und dem Hauptzylinder aufweisen.

Die einzige Walze kann aus einer Wirrwalze bestehen.

Alternativ kann auf mindestens einem Übertragungsweg eine Wirrwalze in Kombination mit einer Übertragwalze angeordnet sein, wobei die Wirrwalze mit dem Vorreißer im Eingriff ist.

Nach einer weiteren Alternative kann die Übertragungseinrichtung mindestens drei Walzen aufweisen, von denen mindestens zwei mit dem Vorreißer und mit dem Hauptzylinder im Eingriff sind.

Die mindestens drei Walzen können untereinander im Eingriff sein.

Die Übertragungseinrichtung kann mindestens drei Walzen aufweisen, die jeweils mindestens mit dem Vorreißer und dem Hauptzylinder im Eingriff sind.

Dabei können die benachbarten Walzen der Übertragungseinrichtung auch gegenseitig im Eingriff sein.

Alle Walzen der Übertragungseinrichtung können auch ausschließlich aus Wirrwalzen bestehen.

Die mindestens eine Wirrwalze kann Kardierelemente in Form eines Arbeiter/Wender-Walzenpaars oder in Form von Kardierplatten aufweisen.

Im Folgenden werden unter Bezugnahme auf die Zeichnungen mehrere Ausführungsbeispiele der Erfindung näher erläutert.

Es zeigen:
- Fig. 1: ein erstes Ausführungsbeispiel der Erfindung mit zwei Wirrwalzen,
- Fig. 2: ein zweites Ausführungsbeispiel mit einer Wirrwalze und einer Übertragwalze,
- Fig. 3: eine Variante des Ausführungsbeispiels gemäß Fig. 1,
- Fig. 4: eine Variante des Ausführungsbeispiels der Fig. 2,
- Fig. 5: ein fünftes Ausführungsbeispiel mit einer Übertragwalze und einer Wirrwalze,
- Fig. 6: eine Variante gemäß Fig. 5 mit einer zweiten Wirrwalze,
- Fig. 7: eine weitere Variante der Fig. 5 mit zwei Übertragungswalzen und einer Wirrwalze,
- Fig. 8: ein achtes Ausführungsbeispiel mit insgesamt drei Übertragungswalzen,
- Fig. 9: ein neuntes Ausführungsbeispiel sowie
- Fign. 10-12: Ausführungsbeispiele mit drei Übertragungswalzen, die gegenseitig in Eingriff sind.

Fig. 1 zeigt ein erstes Ausführungsbeispiel einer Vlieskrempel mit einer Einzugseinrichtung, bestehend aus einer Einzugswalze 2 und einer Vorwalze 4. Das von der Einzugswalze 2 und der Vorwalze 4 eingezogene Fasermaterial wird auf einen Vorreißer 6 übertragen. Von dem Vorreißer 6 wird das Fasermaterial mit Hilfe einer aus mehreren Walzen bestehenden Übertragungseinrichtung 8 auf einen Hauptzylinder 16 übertragen, von dem ein oder mehrere Faserflore mit Hilfe einer Faserabnahmeeinrichtung 18 abgenommen werden können. In den Ausführungsbeispielen ist die Faserabnahmeeinrichtung 18 durch zwei Dofferwaizen 20, 22 repräsentiert, die jeweils einen Faserflor von dem Hauptzylinder 16 übernehmen und dann über weitere, nicht dargestellte Abnahmeeinrichtungen die Faserflore dubliert oder undubliert an Transporteinrichtungen übergeben.

Die Übertragungseinrichtung 8 besteht in dem Ausführungsbeispiel der Fig. 1 aus zwei Wirrwalzen 10a, 10b, die jeweils einen Übertragungsweg bilden, wobei eine Rückspeisung am Vorreißer erfolgen kann, so dass die Kardierleistung des Vorreißers mehrfach genutzt wird. Des Weiteren ergibt sich eine deutlich höhere Kardierleistung im Bereich der Übergabestellen zwischen dem Vorreißer 6 und der Wirrwalze 10a bzw. 10b sowie an den Übergabestellen von den Wirrwalzen 10a, 10b zu dem Hauptzylinder 16.

Fig. 2 ist eine Modifikation des Ausführungsbeispiels der Fig. 1, bei dem die untere Walze eine Übertragwalze 12 ist. Die Übertragwalze 12 leert den Vorreißer 6 im Gegensatz zu dem Ausführungsbeispiel der Fig. 1 komplett, bei dem eine Rückspeicherung über die Wirrwalzen 10a, 10b erfolgt.

Fig. 3 zeigt eine Variante des Ausführungsbeispiels der Fig. 1, bei dem zur weiteren Steigerung der Kardierleistung auf der oberen Wirrwalze eine Kardierplatte 24 angeordnet ist. Selbstverständlich kann bei dem Ausführungsbeispiel der Fig. 2. ebenfalls an der Wirrwalze 10 eine Kardierplatte 24 vorgesehen sein.

Fig. 4 zeigt eine Variante des Ausführungsbeispiels der Fig. 3, bei dem anstelle der Kardierplatte 24 ein Kardierelement 26 bestehend aus mindestens einem Arbeiter/Wender-Walzenpaar 28, 30 vorgesehen ist.

Fig. 5 zeigt ein Ausführungsbeispiel, bei dem der untere Übertragungsweg durch eine Wirrwalze 10 gebildet ist und der obere Übertragungsweg aus einem mit dem Vorreißer 6 im Eingriff befindlichen Zwischenabnehmer 14 und einer mit dem Zwischenabnehmer 14 und dem Hauptzylinder 16 im Eingriff befindliche Übertragwalze 12 gebildet ist.

Fig. 6 zeigt eine Variante des Ausführungsbeispiels gemäß Fig. 5, bei dem der obere Übertragungsweg aus einer mit dem Vorreißer 6 im Eingriff befindlichen Wirrwalze 10a und einer mit der Wirrwalze 10a und dem Hauptzylinder 16 im Eingriff befindlichen Übertragwalze 12 gebildet ist.

Fig. 7 zeigt ein Ausführungsbeispiel gemäß Fig. 6, bei dem der untere Übertragungsweg von einer Übertragwalze 12b gebildet ist. Der obere Übertragungsweg besteht aus einer Wirrwalze 10 und einer Übertragwalze 12a.

Fig. 8 zeigt ein Ausführungsbeispiel, bei dem der obere Übertragungsweg durch eine einzige Wirrwalze 10 gebildet ist und bei dem der untere Übertragungsweg aus einem Zwischenabnehmer 14 und einer Übertragwalze 12 gebildet ist, wobei der Zwischenabnehmer mit dem Vorreißer und der Übertragwalze 12 im Eingriff ist und die Übertragwalze 12 mit dem Hauptzylinder 16.

Fig. 9 zeigt eine Variante des Ausführungsbeispiels der Fig. 8, bei dem der obere Übertragungsweg von einer Wirrwalze 10a gebildet ist und der untere Übertragungsweg anstelle des Zwischenabnehmers 14 eine zweite Wirrwalze 10b vorsieht.

Fig. 10 zeigt ein Ausführungsbeispiel der Übertragungseinrichtung 8, die aus drei gegenseitig im Eingriff befindlichen Wirrwalzen 10a, 10b und 10c gebildet ist, wobei jeweils zwei Wirrwalzen 10a und 10b mit dem Vorreißer 6 sowie zwei Wirrwalzen 10a, 10c mit dem Hauptzylinder 16 im Eingriff sind.

Das Ausführungsbeispiel der Fig. 11 unterscheidet sich von dem Ausführungsbeispiel der Fig. 10 dadurch, dass eine der beiden Walzen, die mit dem Hauptzylinder 16 im Eingriff sind, eine Übertragwalze 12 ist.

Das Ausführungsbeispiel der Fig. 12 zeigt eine Übertragungseinrichtung 8, die aus drei Wirrwalzen 10a, 10b, 10c gebildet ist, deren Achsen auf einer Linie liegen. Die mittlere Wirrwalze 10c weist einen kleineren Durchmesser im Vergleich zu der oberen und unteren Wirrwalze 10a, 10b auf. Der Durchmesser der mittleren Wirrwalze 10c ist dabei so gewählt, dass die mittlere Wirrwalze sowohl mit den benachbarten Wirrwalzen 10a und 10b, als auch mit dem Vorreißer 6 und mit dem Hauptzylinder 16 im Eingriff ist. Durch die hohe Anzahl der tangentialen Berührungsflächen zwischen den Wirrwalzen 10a, 10b, 10c und dem Vorreißer 6 und dem Hauptzylinder 16 ist eine extrem hohe Kardierleistung sichergestellt.

## Patentansprüche

1. Vlieskrempel für die Vliesherstellung aus Fasermaterial,
- mit einer Einzugseinrichtung (2, 4),
- mit einem Vorreißer (6),
- mit einem Hauptzylinder (16), und
- mit mindestens einer mit dem Hauptzylinder (16) im Eingriff befindlichen Faserabnahmeeinrichtung (18) zur Abnahme eines Faserflors,
- wobei die Einzugseinrichtung (2, 4) das Fasermaterial auf den Vorreißer (6) überträgt und eine Übertragungseinrichtung (8) das Fasermaterial über Walzen (10, 10a, 10b, 10c, 12, 12a, 12b, 14) mindestens zweifach von dem Vorreißer (6) auf den Hauptzylinder (16) überträgt,
**dadurch gekennzeichnet,**
**dass** mindestens eine der Walzen (10, 10a, 10b, 10c, 12, 12a, 12b, 14) der Übertragungseinrichtung (8) eine gleichsinnig mit dem Hauptzylinder (16) und dem Vorreißer (6) rotierende Wirrwalze (10, 10a, 10b, 10c) ist.

2. Vlieskrempel nach Anspruch 1, **dadurch gekennzeichnet, dass** die Übertragungseinrichtung (8) auf mindestens einem oder jedem Übertragungsweg nur eine einzige Walze (10, 10a, 10b, 10c, 12, 12a, 12b) zwischen dem Vorreißer (6) und dem Hauptzylinder (16) aufweist.

3. Vlieskrempel nach Anspruch 2, **dadurch gekennzeichnet, dass** die einzige Walze eine Wirrwalze (10, 10a, 10b, 10c) ist.

4. Vlieskrempel nach Anspruch 1, **dadurch gekennzeichnet, dass** auf mindestens einem Übertragungsweg eine Wirrwalze (10, 10a, 10b, 10c) in Kombination mit einer Übertragwalze (12, 12a, 12b) angeordnet ist, wobei die Wirrwalze (10, 10a, 10b, 10c) mit dem Vorreißer (6) im Eingriff ist.

5. Vlieskrempel nach Anspruch 1, **dadurch gekennzeichnet, dass** die Übertragungseinrichtung (8) mindestens drei Übertragwalzen (10, 10a, 10b, 10c, 12, 12a, 12b, 14) aufweist, von denen jeweils mindestens zwei mit dem Vorreißer (6) und mit dem Hauptzylinder (16) im Eingriff sind.

6. Vlieskrempel nach Anspruch 5, **dadurch gekennzeichnet, dass** die mindestens drei Walzen (10, 10a, 10b, 10c, 12, 12a, 12b, 14) untereinander im Eingriff sind.

7. Vlieskrempel nach Anspruch 5, **dadurch gekennzeichnet, dass** die Übertragungseinrichtung (8) mindestens drei Walzen (10a, 10b, 10c) aufweist, die jeweils mindestens mit dem Vorreißer (6) und dem Hauptzylinder (16) im Eingriff sind.

8. Vlieskrempel nach Anspruch 7, **dadurch gekennzeichnet, dass** die benachbarten Walzen (10a, 10b, 10c) der Übertragungseinrichtung (8) gegenseitig im Eingriff sind.

9. Vlieskrempel nach einem der Ansprüche 5 bis 8, **dadurch gekennzeichnet, dass** alle Walzen der Übertragungseinrichtung (8) aus Wirrwalzen (10, 10a, 10b, 10c) bestehen.

10. Vlieskrempel nach einem der Ansprüche 1 bis 9, **dadurch gekennzeichnet, dass** die mindestens eine Wirrwalze (10, 10a, 10b, 10c) Kardierelemente (24, 26) aufweist.

11. Vlieskrempel nach Anspruch 10, **dadurch gekennzeichnet, dass** die Kardierelemente (24, 26) aus mindestens einem Arbeiter/Wender-Walzenpaar (28, 30) oder aus Kardierplatten (24) bestehen.

12. Verfahren zur Vliesherstellung aus Fasermaterial mittels einer Vlieskrempel durch Zuführen des Fasermaterials über eine Einzugseinrichtung (2, 4) zu einem Vorreißer (6), durch Übertragen des Fasermaterials von dem Vorreißer (6) auf einen Hauptzylinder (16) zum Kardieren des Fasermaterials, und durch Abnehmen von mindestens einem Faserflor von dem Hauptzylinder (16),
**gekennzeichnet durch**
eine zumindest doppelte Übertragung des Fasermaterials über mehrere Übertragungswege von dem Vorreißer (6) auf den Hauptzylinder (16) unter Verwendung von mindestens einer Wirrwalze (10, 10a, 10b, 10c) auf mindestens einem Übertragungsweg.

## Claims

1. A nonwoven card for the production of nonwoven fabric of fiber material,
- with a drawing-in means (2,4),
- with a licker-in (6),
- with a main cylinder (16), and
- with at least one fiber doffer means (18) engaged with the main cylinder (16), for doffing a fibrous web,
- the drawing-in means (2,4) transferring the fiber material to the licker-in (6) and a transfer means (8) transferring the fiber material at least double from the licker-in (6) to the main cylinder (16) via rollers (10,10a,10b,10c,12,12a,12b,14),
**characterized in**
**that** at least one of the rollers (10,10a,10b,10c,12,12a,12b,14) of the transfer means (8) is a random roller (10,10a,10b,10c) rotating in the same direction as the main cylinder (16) and the licker-in (6).

2. The nonwoven card according to claim 1, **characterized in that** the transfer means (8) has only a single roller (10, 10a, 10b, 10c, 12, 12a, 12b) between the licker-in (6) and the main cylinder (16) on at least one or each transfer path.

3. The nonwoven card according to claim 2, **characterized in that** the only roller is a random roller (10,10a,10b,10c).

4. The nonwoven card according to claim 1, **characterized in that** a random roller (10,10a,10b,10c) is arranged in combination with a transfer roller (12,12a,12b) on at least one transfer path, the random roller (10,10a,10b,10c) being in engagement with the licker-in (6).

5. The nonwoven card according to claim 1, **characterized in that** the transfer means (8) comprises at least three transfer rollers (10, 10a, 10b, 10c, 12, 12a, 12b, 14) at least two of which are engaged with the licker-in (6) and the main cylinder (16), respectively.

6. The nonwoven card according to claim 5, **characterized in that** the at least three rollers (10, 10a, 10b, 10c, 12, 12a, 12b, 14) are in mutual engagement.

7. The nonwoven card according to claim 5, **characterized in that** the transfer means (8) comprises at least three rollers (10a,10b,10c) being respectively engaged at least with the licker-in (6) and the main cylinder (16).

8. The nonwoven card according to claim 7, **characterized in that** the neighboring rollers (10a,10b,10c) of the transfer means (8) are in mutual engagement.

9. The nonwoven card according to one of claims 5 to 8, **characterized in that** all the rollers of the transfer means (8) are random rollers (10,10a,10b,10c).

10. The nonwoven card according to one of claims 1 to 9, **characterized in that** the at least one random roller (10,10a,10b,10c) comprises carding elements (24,26).

11. The nonwoven card according to claim 10, **characterized in that** the carding elements (24,26) consist of at least one pair of worker/clearer rollers (28,30) or of carding plates (24).

12. A method for the production of nonwoven fabric of fiber material by means of a nonwoven card by supplying the fiber material via a drawing-in means (2,4) to a licker-in (6), by transferring the fiber material from the licker-in (6) to a main cylinder (16) for carding the fiber material, and by doffing at least one fibrous web from the main cylinder (16),
**characterized by**
an at least double transfer of the fiber material via several transfer paths from the licker-in (6) to the main cylinder (16) by using at least one random roller (10,10a,10b,10c) on at least one transfer path.

## Revendications

1. Machine à carder pour produire un voile de fibres comportant :
- un dispositif d'introduction (2, 4),
- un briseur (6),
- un cylindre principal (16), et
- au moins un dispositif de prélèvement de fibres (18) se trouvant en engagement avec le cylindre principal (16) pour le prélèvement d'un voile de carde,
- le dispositif d'introduction (2, 4) transférant la matière fibreuse au briseur (6) et un dispositif de transfert (8) transférant la matière fibreuse au moins deux fois du briseur (6) au cylindre principal (16) par des rouleaux (10, 10a, 10b, 10c, 12, 12a, 12b, 14),
**caractérisé en ce qu'**au moins l'un des rouleaux (10, 10a, 10b, 10c, 12, 12a, 12b, 14) du dispositif de transfert (8) est un rouleau embrouilleur (10, 10a, 10b, 10c) tournant dans le même sens que le cylindre principal (16) et le briseur (6).

2. Machine à carder selon la revendication 1, **caractérisée en ce que** le dispositif de transfert (8) comporte sur au moins un chemin de transfert ou sur chaque chemin de transfert un unique tambour (10, 10a, 10b, 10c, 12, 12a, 12b) entre le briseur (6) et le cylindre principal (16).

3. Machine à carder selon la revendication 2, **caractérisée en ce que** l'unique rouleau est un rouleau embrouilleur (10, 10a, 10b, 10c).

4. Machine à carder selon la revendication 1, **caractérisée en ce qu'**un rouleau embrouilleur (10, 10a, 10b, 10c) en combinaison avec un rouleau de transfert (12, 12a, 12b) est disposé sur au moins un chemin de transfert, le rouleau embrouilleur (10, 10a, 10b, 10c) étant en engagement avec le briseur (6).

5. Machine à carder selon la revendication 1, **caractérisée en ce que** le dispositif de transfert (8) comporte au moins trois rouleaux de transfert (10 ,10a, 10b, 10c, 12, 12a, 12b, 14) dont au moins deux sont en engagement avec le briseur (6) et le cylindre principal (16).

6. Machine à carder selon la revendication 5, **caractérisée en ce que** les au moins trois rouleaux (10, 10a, 10b, 10c, 12, 12a, 12b, 14) sont en engagement les uns avec les autres.

7. Machine à carder selon la revendication 5, **caractérisée en ce que** le dispositif de transfert (8) comporte au moins trois rouleaux (10a, 10b, 10c) qui sont chacun en engagement au moins avec le briseur (6) et le cylindre principal (16).

8. Machine à carder selon la revendication 7, **caractérisée en ce que** les rouleaux voisins (10a, 10b, 10c) du dispositif de transfert (8) sont en engagement mutuel.

9. Machine à carder selon l'une des revendications 5 à 8, **caractérisée en ce que** tous les rouleaux du dispositif de transfert (8) sont constitués de rouleaux embrouilleurs (10, 10a, 10b, 10c).

10. Machine à carder selon l'une des revendications 1 à 9, **caractérisée en ce que** l'au moins un rouleau embrouilleur (10, 10a, 10b, 10c) comporte des éléments de cardage (24, 26).

11. Machine à carder selon la revendication 10, **caractérisée en ce que** les éléments de cardage (24, 26) sont constitués au moins d'une paire de rouleaux travailleurs/débourreurs (28, 30) ou de plaques de cardage (24).

12. Procédé de fabrication d'un voile de matière fibreuse au moyen d'une machine à carder, par amenée de la matière fibreuse à un briseur (6) au moyen d'un dispositif d'introduction (2, 4), par transfert de la matière fibreuse du briseur (6) à un cylindre principal (16) pour carder la matière fibreuse, et par prélèvement d'au moins un voile de carde à partir du cylindre principal (16),
**caractérisé par** un transfert au moins un double de la matière fibreuse du briseur (6) au cylindre principal (16) par plusieurs chemins de transfert en utilisant au moins un rouleau embrouilleur (10, 10a, 10b, 10c) sur au moins un chemin de transfert.
